# EUROPÄISCHE PATENTSCHRIFT

(11) **EP 0 727 559 B1**
(45) Veröffentlichungstag und Bekanntmachung des Hinweises auf die Patenterteilung: **14.07.1999**
(21) Anmeldenummer: 96101988.2
(22) Anmeldetag: 12.02.1996
(51) Int. Cl.: E06C 1/397, E04G 1/24

(54) **Verfahrbares Gestell und Gerüst-bzw. Podestleiter**
Mobile frame and ladder for scaffolding respectively for working platform
Cadre mobile et échelle pour échafaudage respectivement pour plate-forme de travail

(30) Priorität: 15.02.1995 DE 19505066
(43) Veröffentlichungstag der Anmeldung: 21.08.1996
(73) Patentinhaber: FAMI Deutschland Handelsgesellschaft mbH, 89340 Leipheim (DE)
(72) Erfinder:
(74) Vertreter: MEISSNER, BOLTE & PARTNER

(56) Entgegenhaltungen:
- FR-A- 2 171 571
- GB-A- 1 061 408
- US-A- 2 798 652
- US-A- 2 899 010
- US-A- 3 155 190
- US-A- 3 291 254

## Beschreibung

Die Erfindung betrifft ein verfahrbares Gestell mit einer Anzahl von Rollen, mit denen das Gestell frei verschiebbar ist, einem oder mehreren Standfüßen, die gegenüber den Rollen anhebbar und absenkbar sind, so daß im abgesenkten Zustand das Gestell einen sicheren Stand auf dem Boden hat.Das Gestell weist auch eine oder mehrere Stufen auf, wovon zumindest eine bewegbar gelagert ist, um bei Belastung über einen Betätigungsmechanismus die Standfüße abzusenken. Des weiteren betrifft die Erfindung eine Gerüst- bzw. Podestleiter.

Gerüst- bzw. Podestleitern, die ein derartiges Gestell umfassen, das zum einen auf Rollen verfahren werden kann und das bei Benutzung auf Standfüßen ruht, sind in unterschiedlichster Bauweise bekannt.

Zum einen ist es bekannt, Podestleitern mit einem Gestell, an dem Rollen angebracht sind, zu versehen, wobei zwischen den Rollen und dem Gestell Federn eingebaut sind, so daß bei Belastung der Leiter die Federn zusammengedrückt werden und die Leiter auf den entsprechenden Standfüßen auf dem Boden aufsitzt. Wird die Leiter entlastet, so drücken die Federn die gesamte Leiter und das Gestell nach oben, wodurch die Leiter auf den Rollen in allen Richtungen frei verfahrbar ist. Bei dieser Art von Podestleitern besteht das Problem, daß bei zu geringer Belastung der Leiter kein sicherer Stand auf den Standfüßen gewährleistet ist. Des weiteren kann bei zum Beispiel Verbleiben schwerer Werkzeugkisten auf der Leiter diese eventuell nicht in eine verfahrbare Position durch die entsprechenden Federn nach oben gedrückt wird.

Zum anderen ist eine Podestleiter bekannt, brei der über eine Hubvorrichtung eines von Hand zu betätigenden Hebels Rollen derart gegenüber den Standfüßen der Leiter anhebbar bzw. absenkbar sind, daß die Leiter auf den Rollen verschiebbar ist. Durch entgegengesetzte Bewegung des Hebels werden die Standfüße gegenüber den Rollen herabgelassen, so daß die Leiter auf den Standfüßen ruht. Bei Stellung des Hebels, bei der die Podestleiter auf den Rollen verschiebbar ist, ist vorgesehen, daß eine unterste Stufe steil nach oben hochgeklappt wird, damit ein Aufstieg nur bei sicherem Stand der Leiter erfolgt. Bei dieser Art von Leitern besteht jedoch das Problem, daß auch bei Nichtbetätigen des Hebels möglicherweise eine zweite Stufe und somit auf die Leiter aufgestiegen werden kann, was eine Sicherheitsgefährdung darstellt, da die Leiter weiterhin auf den Rollen verschiebbar ruht.

### Stand der Technik

Aus der US-A-2 708 652 ist ein verfahrbares Gestell bzw. eine Leiter bekannt, die eine Anzahl Rollen aufweist, mit denen das Gestell bzw. die Leiter frei verschiebbar ist. Des weiteren sind zwei vordere Standfüße vorhanden, die gegenüber den hierzu zugeordneten Rollen anheb- und absenkbar sind. In abgesenktem Zustand ruht das aus dieser Druckschrift bekannte Gestell auf den zwei vorderen Standfüßen. Des weiteren weist die die bekannte Leiter mehrere Stufen auf, wovon eine Stufe bewegbar gelagert ist. Bei Belastung der bewegbaren Stufe werden über einen Betätigungsmechanismus die Standfüße abgesenkt. Schließlich ist ein Anhebeelement in Form eines Pedals bekannt, das bei Belastung die Standfüße vom Boden abhebt, wodurch gleichzeitig die bewegliche Stufe in die ursprüngliche Lageposition zurückgeführt wird.

In der US-A-3 155 190 ist ein verfahrbares Gestell offenbart, die eine bewegliche Stufe aufweist. Darüber hinaus ist ein Bügel vorgesehen, mit den anheb- und absenkbare Standfüße vom Boden abgehoben werden können.

Schließlich ist aus der US-A-3 291 254 ein verfahrbares Gestell gezeigt, bei dem vordere Rollen über eine bewegbare Stufe gegenüber im Bereich dieser Rollen angeordneten Standfüßen anheb- bzw. absenkbar angeordnet sind.

Bei all diesen bekannten Gestellen bzw. Leitern sind die hinteren Rollen fest mit einer Rahmenkonstruktion des Gestells verbunden. Diese hinteren Rollen werden nicht vom Boden abgehoben oder entlastet, so daß trotz der vorhandenen Absenkeinrichtung ein erhöhtes Risiko besteht, daß die bekannten Leitern auf dem Boden wegrutschen, wenn eine Person mit größerer Geschwindigkeit auf die Leiter auftritt.

Das der Erfindung zugrundliegende technische Problem besteht darin, ein Gestell zu schaffen, das bereits beim Besteigen des Gestells eine noch bessere Standfestigkeit gewährleistet.

Dieses technische Problem wird bei einem Gestell mit den Merkmalen des Patentanspruchs 1 gelöst. Des weiteren wird eine sichere verschiebbare Gerüst- bzw. Podestleiter, die ein entsprechendes Gestell umfaßt, bereitgestellt.

Der Erfindung liegt der Gedanke zugrunde, daß bereits durch Besteigen der Leiter automatisch das Gestell bzw. die Leiter von der Verfahrposition in die sichere Standposition auf den Standfüßen gebracht wird.

Durch eine drehbare oder verschiebbare Stufe wird erreicht, daß durch Aufsteigen auf diese Stufe durch den Betätigungsmechanismus die Stufe von einer ersten in eine zweite Lageposition gedreht oder verschoben wird, wodurch über einen Betätigungsmechanismus der oder die Standfüße abgesenkt werden und somit das Gestell sicher auf den Standfüßen ruht. Mittels des Anhebeelements kann durch Trittbelastung erreicht werden, daß die Standfüße vom Boden abheben, wobei gleichzeitig über den Betätigungsmechanismus die drehbare Stufe in die erste Lageposition zurückgedreht wird. Damit wird gewährleistet, daß die drehbare Stufe in verfahrbarem Zustand des Gestells immer in leicht gedrehter Lage zum Liegen kommt. Indem nun die erste Stufe beim Besteigen belastet wird, wird erfindungsgemäß automatisch die sichere Standfestigkeit auf den Standfüßen erzielt.Durch den am Grundrahmen schwenkbar angeordneten Tragrahmen mit der oder den Rollen wird bereits beim Besteigen des Gestells über den Betätigungsmechanismus ein schnelles Entlasten der Rollen und somit von Beginn an ein Wegrutschen des Gestells verhindert.

Vorteilhafterweise ist bei mehreren Stufen die unterste Stufe drehbar gelagert, da ein Benutzer normalerweise zum Besteigen des Gestells die unterste Stufe betritt. Es ist zur Erhöhung der Sicherheit jedoch auch möglich, mehrere der unteren Stufen drehbar zu lagern und miteinander zu koppeln, so daß auch bei Benutzung der zweiten oder sogar der dritten Stufe jeweils automatisch der Betätigungsmechanismus ein Absenken des Gestells auf die Standfüße möglich macht.

Indem die drehbare Stufe an zwei sich gegenüberliegenden Punkten an einem Grundrahmen des Gestells gelagert ist und die Standfüße an diesem Grundrahmen angeordnet sind, wird in konstruktiv einfacher Art und Weise ein bei Benutzung sicheres Gestell bzw. eine sichere Gerüst- bzw. Podestleiter geschaffen.

Indem der Tragrahmen mittels Schwenkarmen schwenkbar am Grundrahmen angeordnet ist, wird eine sehr einfache und kostengünstige Konstruktion geschaffen.

Vorteilhafterweise sind die Schwenkarme am Grundrahmen und am Tragrahmen drehbar gelagert. Dabei sind die Drehpunkte am Tragrahmen versetzt zu den Drehpunkten am Grundrahmen angeordnet. Dadurch wird allein durch die Gewichtskraft der Leiter erreicht, daß durch leichtes Betätigen bzw. durch leichte Belastung der drehbaren Stufe, wodurch ein Anschlag verdreht wird, das Gestell auf den Standfüßen zum Stehen kommt. Dabei sind nur sehr geringe Kräfte zum Verdrehen der drehbaren Stufe notwendig, d.h. lediglich die Auslösekräfte zum Verschwenken des Betätigungsmechanismus.

Sehr vorteilhaft ist es, daß der Betägigungsmechanismus ein Arretierelement umfaßt, das am Grundrahmen drehbar gelagert ist und mit seinem einen Ende an der unteren Seite der drehbaren Stufe gleitend anliegt und mit seinem anderen Ende durch eine Feder, die am Tragrahmen angebracht ist, gegen die Innenseite der drehbaren Stufe gedrückt wird. Damit wird eine sehr einfache und gleichzeitig lediglich sehr geringe Kraft erfordernde Auslösung mit Drehung der drehbaren Stufe geschaffen.

Indem das Arretierelement einen Absatz aufweist, der an einem entsprechenden Ansatzstück am Tragrahmen anliegt, wenn die Standfüße angehoben sind, ist lediglich ein sehr geringer Winkel zwischen der ersten und zweiten Lageposition der drehbaren Stufe notwendig, um ein Arretierelement auszulösen, so daß die sichere Standposition eingenommen wird.

Eine Ausbildung, bei der das Anhebeelement aus einem Tritthebel besteht, der mit den in der Nähe der drehbaren Stufe angeordneten Schwenkarmen verbunden ist und in der Draufsicht gegenüber der drehbaren Stufe vorkragt, ist sehr vorteilhaft, da lediglich mit einer geringen Trittbelastung dieses Tritthebels das Gestell von der Standposition in die verfahrbare Position verschwenkt wird.

Eine sehr einfache konstruktive Lösung besteht darin, daß der Tritthebel aus einem U-förmigen Rohr besteht, das mit seinen Schenkeln an den zugehörigen Schwenkarmen verschweißt ist.

Eine Gerüst- bzw. Podestleiter mit einem erfindungsgemäßen Gestell, wie oben beschrieben, weist eine sehr große Sicherheit bei der Benutzung auf.

Im folgenden werden zum besseren Verständnis und zur weiteren Erläuterung zwei Ausführungsbeispiele eines erfindungsgemäßen verfahrbaren Gestells an einer Podestleiter näher beschrieben und erläutert. Es zeigt:
- Fig. 1: eine Querschnittsansicht nach der Linie II-II in Fig. 3 gemäß einem ersten Ausführungsbeispiel der Erfindung;
- Fig. 2: eine Vorderansicht eines erfindungsgemäßen verfahrbaren Gestells gemäß dem ersten Ausführungsbeispiel;
- Fig. 3: eine Querschnittsansicht gemäß Fig. 1, bei der die Standfüße abgesenkt sind,
- Fig. 4: eine Seitenansicht einer erfindungsgemäßen Podestleiter gemäß einem zweiten Ausführungsbeispiel der Erfindung;
- Fig. 5: eine Querschnittsansicht nach der Linie V-V in Fig. 6 des zweiten Ausführungsbeispiels,
- Fig. 6: eine Vorderansicht des zweiten Ausführungsbeispiels des erfindungsgemäßen Gestells; und
- Fig. 7: eine Querschnittsansicht nach Fig. 5, bei der jedoch die Standfüße in abgesenktem Zustand dargestellt sind.

In den Fig. 1 bis 3 ist ein erstes Ausführungsbeispiel eines erfindungsgemäßen Gestells gezeigt. Das erste Ausführungsbeispiel entspricht im wesentlichen dem in den Fig. 4 bis 7 gezeigten zweiten Ausführungsbeispiel. Lediglich die Arretierelemente, die mit der drehbaren Stufe 4 und dem Tragrahmen 7 in Verbindung stehen, und der Trittbügel unterscheiden sich bei dem ersten Ausführungsbeispiel von dem zweiten Ausführungsbeispiel. Aufgrunddessen wird bezüglich der weiteren Elemente auf die Beschreibung des zweiten Ausführungsbeispiels verwiesen.

Bei dem ersten Ausführungsbeispiel ist ein plattenförmiges Arretierelement 9 drehbar am Grundrahmen 6 angebracht. Mit seinem einen Ende liegt das Arretierelement 9 gleitend an der Unterseite der drehbaren Stufe 4 an. Das andere Ende des Arretierelements 9 wird durch eine Feder 12, die am Tragrahmen 7 angebracht ist, derart gehalten, daß das Arretierelement 9 ständig gegen die Unterseite der drehbaren Stufe 4 drückt. Wie in der Fig. 1 gezeigt, ist ein am Tragrahmen 7 fest angebrachter Arretieranschlag 8 angeordnet. In dieser Darstellung sind die Standfüße 2 im abgehobenen Zustand gezeigt. Bei abgehobenen Standfüßen 2 vom Boden liegt das Arretierelement 9 mit einer Rastfläche am Arretieranschlag 8 an. Dabei wird das Arretierelement 9 durch die Feder 12 in dieser Stellung gehalten. Durch die bezüglich einer Vertikalen leicht gedrehten bzw. versetzten Lage der Schwenkarme 5 wird durch die Gewichtskraft der Leiter der Tragrahmen 7 mit dem Arretieranschlag 8 gegen die Rastfläche des Arretierelements 9 gedrückt. In dieser Lage steht die drehbare Stufe 4 leicht nach oben und ein Tritthebel 10, der an den vorderen sich gegenüberliegenden Schwenkarmen 5 fest verschweißt ist, nimmt eine untere Stellung ein.

Wenn nun eine leichte Trittbelastung auf die unterste Stufe 4 erfolgt, wird das Arretierelement 9 um seine Drehachse etwas gedreht, wobei lediglich die Federkraft der Feder 12 zu überwinden ist. Durch die Drehung der drehbaren Stufe 4 wird das Arretierelement 9 entgegengesetzt verdreht zur Stufe gedreht, wodurch der Arretieranschlag 8 von der Rastfläche des Arretierelements 9 sich löst und durch die Gewichtskraft der Leiter das Gestell mit dem Tragrahmen 7 in der in Fig. 2 gezeigten Darstellung nach links sich verschwenkt. Dadurch kommen die Standfüße 2 auf dem Boden zum Stehen. Somit wird ein sicherer Stand des Gestells auf den Standfüßen 2 erreicht. Diese Endstellung mit den aufliegenden Standfüßen 2 auf dem Boden ist in der Fig. 3 dargestellt. Wie in dieser Figur gezeigt, wird durch die Absenkung der Standfüße 2 der Tritthebel 10 in eine obere Stellung verschwenkt. Durch einfache Trittbelastung des Tritthebels 10 nach unten wird erreicht, daß der Grundrahmen 6 gegenüber dem Tragrahmen 7 angehoben wird und die Rastfläche des Arretierelements 9 an dem Arretieranschlag 8 einrastet. Hierdurch wird wiederum die in der Fig. 1 dargestellte Lage eingenommen. In dieser Stellung ist die Leiter auf den drehbaren Rollen 3, die auf Rollenträgern 14 frei drehbar am Tragrahmen 7 befestigt sind, verschiebbar.

Bei der in Fig. 2 gezeigten Vorderansicht ist gut zu erkennen, daß der Tritthebel 10 sich im wesentlichen über die gesamte Breite des Gestells erstreckt und aus einem U-förmigen Rohr besteht, das bei diesem Ausführungsbeispiel an den sich gegenüberliegenden vorderen Schwenkarmen 5 an seinen Schenkeln verschweißt ist. Bei dieser Darstellung sind die drehbaren Lagerungen der Schwenkarme 5 sehr gut erkennbar. Das heißt, die drehbaren Lagerungen am Grundrahmen 6 und am Tragrahmen 7.

Eine detaillierte Darstellung des zweiten Ausführungsbeispiels wird nunmehr unter Bezugnahme auf die Fig. 4 bis 7 erläutert.

In der Fig. 4 ist eine verfahrbare Podestleiter 1 gezeigt, die ein erfindungsgemäßes Gestell gemäß dem zweiten Ausführungsbeispiel zeigt. Die Podestleiter weist vier Standfüsse 2 auf, die an den vier Ecken eines aus Vierkantstahlrohren bestehenden Grundrahmens 6 angeschweißt sind. Auf dem Grundrahmen 6 ist ein Podest 21 mit mehreren Stufen 22 fest angebracht. Auf beiden Seiten der Stufen 22 erstreckt sich zudem ein Geländer 23. Unter dem Grundrahmen 6 ist mittels Schwenkarmen 5 ein Tragrahmen 7 schwenkbar angebracht. Der Tragrahmen 7 besteht hierbei aus Vierkantrohren, die in der Draufsicht einen im wesentlichen rechteckigen Rahmen bilden. An dem Tragrahmen 7 sind Rollen 3 frei drehbar angebracht. Die Schwenkarme 5 bestehen aus länglichen Platten, die auf beiden Seiten der Rohre des Grundrahmens 6 wie auch des Grundrahmens 7 an Drehpunkten gelagert sind.

An dem Tragrahmen 7 ist in der Nähe der untersten Stufe ein Lagerbock 18 angeschweißt, an dem drehbar ein Arretierelement 19 befestigt ist. Dabei ist das Arretierelement 19 mit seinem einen Ende an dem Lagerbock 18 drehbar befestigt. Das andere Ende des Arretierelements 19 liegt gleitend an der Unterseite der untersten Stufe 4 an, die mit einem Ende drehbar am Grundrahmen 6 angeordnet ist. Auf der in der Vorderansicht der Vorderseite des Tragrahmens 7 erstreckt sich ein Trittbügel 17, der am Tragrahmen 7 wiederum drehbar befestigt ist. Der Trittbügel 17 ist im wesentlichen U-förmig gebogen, wobei seine zwei Schenkel in Richtung des Grundrahmens 6 umgebogen sind und deren freie Enden mit Gleitrollen 20 versehen sind, die auf der Unterseite des Grundrahmens 6 abrollen.

Bei dem in Fig. 4 gezeigten zweiten Ausführungsbeispiel sind die Standfüße 2 in vom Boden abgehobenem Zustand dargestellt und die drehbare Stufe 4 ist um einen Winkel gegenüber einer Horizontalebene verdreht, wobei der Tragrahmen 7 auf einer ersten Rastfläche 22 des Arretierelements 19 anliegt. In dieser Stellung des Tragrahmens 7 gegenüber dem Grundrahmen 6 ist die Podestleiter 1 in allen Richtungen frei verschiebbar.

Bei diesem Ausführungsbeispiel ist ein Lagerbock 18 am Grundrahmen 6 angebracht, an dessen unterem Ende ein Arretierelement 19 drehbar befestigt ist. Das Arretierelement 19 weist eine erste Rastfläche 22 und eine zweite Rastfläche 23 auf, die durch Abkantungen geformt sind. In abgehobener Stellung der Standfüße 2 liegt ds vordere Querrohr des Tragrahmens 7 an der ersten Rastfläche 22 des Arretierelements 19 an. Dabei wird über eine Feder 12 das Arretierelement 19 gegen die Unterseite der drehbaren Stufe 4 gedrückt. In dieser Stellung ist die Stufe 4 um einen kleinen Winkel von etwa 2 bis 5° nach oben verdreht.

Ein Trittbügel 17 ist drehbar am Tragrahmen 7 befestigt und weist Gleitrollen 20 an seinen sich gegenüberliegenden Schenkeln auf, die am Grundrahmen 6 abrollen. Der Trittbügel 17 nimmt hier eine untere Stellung ein. Durch geringfügige Belastung der Stufe 4 wird das Arretierelement 19 nach unten weggedrückt, wodurch das Querrohr des Tragrahmens 7 sich von der ersten Rastfläche löst und in die zweite Rastfläche 23, die darüberliegt, gedrückt wird. Dies wird wiederum dadurch erreicht, daß bereits durch die leicht verschwenkte Lagerung des Tragrahmens 7 gegenüber dem Grundrahmen 6 die Gewichtskraft der Leiter den Tragrahmen 7 automatisch verschwenkt, wenn das Arretierelement 19 gelöst wird. Dadurch kommen die Standfüße 2 auf dem Boden zum Stehen. Diese Stellung ist in der Fig. 7 gezeigt. Durch die Verschwenkung des Tragrahmens 7 gegenüber dem Grundrahmen 6 wird der Trittbügel 17 in eine obere Stellung gedreht, wobei er immer noch mit seinen Schenkeln über die Gleitrollen 20 an der Unterseite des Grundrahmens 6 anliegt. Durch Trittbelastung des Trittbügels 17 nach unten wird der Grundrahmen 6 gegenüber dem Tragrahmen 7 angehoben und das Querrohr des Tragrahmens 7 wird wieder von der zweiten Rastfläche 23 in die erste Rastfläche 22 gedrückt, wobei die Stufe 4 automatisch wieder gegenüber der Horizontalebene leicht verdreht wird. In dieser Stellung kann das Gestell bzw. die Leiter leicht in alle Richtungen verfahren werden. Bei der in Fig. 6 dargestellten Vorderansicht mit angehobenen Standfüßen 2 ist nochmals sehr gut die Form des Trittbügels 17 zu erkennen, der an Tragrahmen 7 drehbar angebracht ist und mit Gleitrollen 20 auf der Unterseite des Grundrahmens 6 gleitet.

## Patentansprüche

1. Verfahrbares Gestell mit
- einer Anzahl von Rollen (3), mit denen das Gestell frei verschiebbar ist,
- einem oder mehreren Standfüßen (2), die gegenüber den Rollen (3) anheb- und absenkbar sind, so daß in abgesenktem Zustand das Gestell einen sicheren Stand auf dem Boden hat,
- einer oder mehreren Stufen (4), wobei zumindest eine Stufe (4) bewegbar gelagert ist, eine erste und zweite Lageposition einnehmen kann und bei Belastung von der ersten in die zweite Lageposition bringbar ist, wodurch über einen Betätigungsmechanismus (9, 19) der oder die Standfüße (2) abgesenkt werden,
- einem Anhebeelement (10), das bei Belastung die Standfüße (2) vom Boden abhebt, wodurch gleichzeitig über den Betätigungsmechanismus (9, 19) die bewegliche Stufe (4) in die erste Lagepositon zurückgebracht wird, und
- einem Tragrahmen (7), der mit den Rollen (3) schwenkbar am Grundrahmen angeordnet ist.

2. Gestell nach Anspruch 1, **dadurch gekennzeichnet, daß** bei mehreren Stufen die unterste Stufe (4) bewegbar gelagert ist.

3. Gestell nach Anspruch 1 oder 2, **dadurch gekennzeichnet, daß** die Stufe (4) drehbar ist und an zwei sich gegenüberliegenden Punkten an einem Grundrahmen (6) des Gestells gelagert ist und die Standfüße (2) an diesem Grundrahmen (6) angeordnet sind.

4. Gestell nach Anspruch 1, **dadurch gekennzeichnet, daß** der Tragrahmen (7) mittels Schwenkarmen (5) schwenkbar am Grundrahmen (6) angeordnet ist.

5. Gestell nach Anspruch 4, **dadurch gekennzeichnet, daß** die Schwenkarme (5) am Grundrahmen (6) und am Tragrahmen (7) drehbar gelagert sind und die Drehpunkte am Tragrahmen (7) versetzt zu den Drehpunkten am Grundrahmen (6) angeordnet sind.

6. Gestell nach Anspruch 1, **dadurch gekennzeichnet, daß** der Betätigungsmechanismus ein Arretierelement (9) umfaßt, das am Grundrahmen (6) drehbar gelagert ist und mit seinem einen Ende an der unteren Seite der drehbaren Stufe (4) gleitend anliegt und mit seinem anderen Ende durch eine Feder (12), die am Tragrahmen (7) angebracht ist, gegen die Innenseite der drehbaren Stufe (4) gedrückt wird.

7. Gestell nach Anspruch 6, **dadurch gekennzeichnet, daß** das Arretierelement (9) einen Absatz aufweist, der an einem entsprechenden Ansatzstück (8) am Tragrahmen (7) anliegt, wenn die Standfüße (2) angehoben sind.

8. Gestell nach Anspruch 1, **dadurch gekennzeichnet, daß** das Anhebeelement aus einem Tritthebel (10) besteht, der mit den in der Nähe der drehbaren Stufe (4) angeordneten Schwenkarmen (5) verbunden ist und in der Draufsicht gegenüber der drehbaren Stufe (4) vorkragt.

9. Gestell nach Anspruch 8, **dadurch gekennzeichnet, daß** der Tritthebel (10) aus einem U-förmigen Rohr besteht, das mit seinen Schenkeln mit den zugehörigen Schwenkarmen (5) verschweißt ist.

10. Gestell nach Anspruch 1, **dadurch gekennzeichnet, daß** die erste Lageposition der drehbaren Stufe (4) dadurch definiert ist, daß eine zur Auflagefläche der Stufe parallele Ebene gegenüber einer horizontalen Ebene um einen vorbestimmten Winkel verdreht ist.

11. Gestell nach Anspruch 1, **dadurch gekennzeichnet, daß** die zweite Lageposition der drehbaren Stufe (4) dadurch definiert ist, daß eine zur Auflagefläche der drehbaren Stufe parallele Ebene horizontal ausgerichtet ist.

12. Gestell nach Anspruch 1, **dadurch gekennzeichnet, daß** bei Einnehmen der ersten Lageposition der drehbaren Stufe (4) das Anhebeelement (10) eine untere Lageposition einnimmt und bei Einnehmen der zweiten Lageposition der drehbaren Stufe das Anhebeelement (10) eine obere Lageposition einnimmt.

13. Gestell nach einem der vorhergehenden Ansprüche, **dadurch gekennzeichnet, daß** der Winkel zwischen der ersten und zweiten Lageposition der drehbaren Stufe (4) 1° bis 20° beträgt.

14. Gestell nach Anspruch 1, **dadurch gekennzeichnet, daß** der Winkel zwischen der ersten und der zweiten Lageposition der drehbaren Stufe (4) zwischen 1° und 5° beträgt.

15. Gestell nach einem der vorhergehenden Ansprüche, **dadurch gekennzeichnet, daß** in der ersten Lageposition der drehbaren Stufe (4) die Schwenkarme (5) um einen Winkel von 5° bis 20° gegenüber einer Vertikalen geneigt sind.

16. Gestell nach Anspruch 1 oder 6, **dadurch gekennzeichnet, daß** der Betätigungsmechanismus in der Mitte der drehbaren Stufe (4) angeordnet ist.

17. Gestell nach Anspruch 1, **dadurch gekennzeichnet, daß** ein Trittbügel (17) am Tragrahmen (7) drehbar gelagert ist und mit Gleitrollen an der Unterseite des Grundrahmens (6) gleitet.

18. Gestell nach Anspruch 17, **dadurch gekennzeichnet, daß** der Trittbügel (17) aus einem U-förmigen Rohr besteht, dessen Enden nach oben gebogen sind und am Grundrahmen (6) entlanggleitet.

19. Gestell nach Anspruch 1 oder 3, **dadurch gekennzeichnet, daß** ein Lagerbock (18) am Grundrahmen (6) befestigt ist und ein an diesem drehbares gelagertes Arretierelement (19) mittels einer Feder (12) gegen die drehbare Stufe (4) gedrückt gehalten wird, wobei das Arretierelement (19) aus einem mehrfach gekanteten Blech besteht, das mit seinem oberen Ende gegen die untere Seite der drehbaren Stufe (4) gleitend anliegt.

20. Gestell nach Anspruch 19, **dadurch gekennzeichnet, daß** der Tragrahmen (7) in der ersten Lageposition der drehbaren Stufe (4) an einer unteren Anlagefläche des Arretierelementes (19) anliegt und in der zweiten Lageposition in einer darüber angeordneten zweiten Anlagefläche des Arretierelementes (19) liegt.

21. Gestell nach Anspruch 1 oder 2, **dadurch gekennzeichnet, daß** die bewegbare Stufe (4) von einer ersten in eine zweite Lageposition verschiebbar ist.

22. Gerüst- bzw. Podestleiter mit einer Anzahl übereinander angeordneten Stufen und einer oberen Plattform, umfassend ein verfahrbares Gestell nach einem der Ansprüche 1 bis 21.

## Claims

1. Movable stand with
- a number of rollers (3) with which the stand is freely displaceable,
- one or more legs (2) which can be raised and lowered relative to the rollers (3), so that in the lowered state the stand stands firmly on the floor,
- one or more steps (4), wherein at least one step (4) is mounted movably, can occupy first and second positions and under load can be changed from the first to the second position, as a result of which the leg or legs (2) are lowered by an actuating mechanism (9, 19),
- a lifting element (10) which lifts the legs (2) off the floor when there is a load, as a result of which at the same time the movable step (4) is returned to the first position by the actuating mechanism (9, 19), and
- a supporting frame (7) which with the rollers (3) is arranged pivotably on the main frame.

2. Stand according to claim 1, characterised in that in case of a plurality of steps the lowermost step (4) is mounted movably.

3. Stand according to claim 1 or 2, characterised in that the step (4) is rotatable and mounted at two mutually opposed points on a main frame (6) of the stand, and the legs (2) are arranged on this main frame (6).

4. Stand according to claim 1, characterised in that the supporting frame (7) is arranged pivotably on the main frame (6) by means of swinging arms (5).

5. Stand according to claim 4, characterised in that the swinging arms (5) are mounted rotatably on the main frame (6) and on the supporting frame (7), and the pivot points on the supporting frame (7) are offset from the pivot points on the main frame (6).

6. Stand according to claim 1, characterised in that the actuating mechanism includes a locking element (9) which is mounted rotatably on the main frame (6) and with one end abuts slidingly against the lower side of the rotatable step (4) and with its other end is biased towards the inner side of the rotatable step (4) by a spring (12) which is mounted on the supporting frame (7).

7. Stand according to claim 6, characterised in that the locking element (9) comprises a shoulder which abuts against a corresponding attachment piece (8) on the supporting frame (7) when the legs (2) are raised.

8. Stand according to claim 1, characterised in that the lifting element consists of a pedal lever (10) which is connected to the swinging arms (5) arranged in the vicinity of the rotatable step (4) and protrudes from the rotatable step (4) in plan view.

9. Stand according to claim 8, characterised in that the pedal lever (10) consists of a U-shaped tube which is welded by its arms to the associated swinging arms (5).

10. Stand according to claim 1, characterised in that the first position of the rotatable step (4) is defined by the fact that a plane parallel to the bearing surface of the step is rotated through a predetermined angle relative to a horizontal plane.

11. Stand according to claim 1, characterised in that the second position of the rotatable step (4) is defined by the fact that a plane parallel to the bearing surface of the rotatable step is horizontally oriented.

12. Stand according to claim 1, characterised in that on occupying the first position of the rotatable step (4) the lifting element (10) occupies a lower position, and on occupying the second position of the rotatable step (4) the lifting element (10) occupies an upper position.

13. Stand according to any of the preceding claims, characterised in that the angle between the first and second positions of the rotatable step (4) is 1° to 20°.

14. Stand according to claim 1, characterised in that the angle between the first and second positions of the rotatable step (4) is between 1° and 5°.

15. Stand according to any of the preceding claims, characterised in that in the first position of the rotatable step (4) the swinging arms (5) are inclined at an angle from 5° to 20° from the vertical.

16. Stand according to claim 1 or 6, characterised in that the actuating mechanism is arranged in the middle of the rotatable step (4).

17. Stand according to claim 1, characterised in that a pedal frame (17) is mounted rotatably on the supporting frame (7) and slides with slide rollers on the lower side of the main frame (6).

18. Stand according to claim 17, characterised in that the pedal frame (17) consists of a U-shaped tube whose ends are bent upwards and slides along the main frame (6).

19. Stand according to claim 1 or 3, characterised in that a bearing block (18) is attached to the main frame (6) and a locking element (19) mounted rotatably thereon is kept biased by a spring (12) towards the rotatable step (4), wherein the locking element (19) consists of a multi-bent plate which with its upper end abuts slidingly against the lower side of the rotatable step (4).

20. Stand according to claim 19, characterised in that the supporting frame (7) in the first position of the rotatable step (4) abuts against a lower contact surface of the locking element (19) and in the second position lies in a second contact surface of the locking element (19) arranged thereabove.

21. Stand according to claim 1 or 2, characterised in that the movable step (4) is displaceable from a first into a second position.

22. Scaffold ladder or stepladder with a number of steps arranged one above the other and an upper platform, including a movable stand according to any of claims 1 to 21.

## Revendications

1. Bâti mobile comportant :
- une pluralité de roulettes (3) à l'aide desquels le bâti est déplaçable librement,
- un ou plusieurs pieds support (2), pouvant être levés ou abaissés par rapport aux roulettes (3), de manière que, à l'état abaissé, le bâti repose de façon sûre sur le sol,
- un ou plusieurs étagements (4), au moins un étagement (4) étant monté de façon à être déplaçable, peut prendre une première et une deuxième position et, en cas de sollicitation, peut être placé de la première à la deuxième position, faisant que le ou les pieds support (2) sont abaissés, par un mécanisme d'actionnement (9, 19),
- un élément de soulèvement (10), qui, en cas de sollicitation lève du sol les pieds support (2), faisant que, simultanément par l'intermédiaire du mécanisme d'actionnement (9, 19), l'étagement mobile (4) est replacé à la première position, et
- un cadre support (7), disposé de façon pivotante, avec les roulettes (3), sur le cadre de base.

2. Bâti selon la revendication 1, caractérisé en ce qu'en cas de plusieurs étagements, l'étagement (4) situé le plus bas est monté de façon à être déplaçable.

3. Bâti selon la revendication 1 ou 2, caractérisé en ce que l'étagement (4) est susceptible de tourner et est monté, sur deux points opposés, sur un cadre de base (6) du bâti et les pieds support (2) étant disposés sur ce cadre de base (6).

4. Bâti selon la revendication 1, caractérisé en ce que le cadre support (7) est disposé sur le cadre de base (6)de façon pivotante, au moyen de bras pivotants (5).

5. Bâti selon la revendication 4, caractérisé en ce que les bras pivotants (5) sont montés de façon à pouvoir tourner sur le cadre de base (6) et le cadre support (7) et les points de rotation situés sur le cadre support (7) étant décalés par rapport au point de rotation situés sur le cadre de base (6).

6. Bâti selon la revendication 1, caractérisé en ce que le mécanisme d'actionnement comprend un élément de blocage (9), qui est monté de façon à pouvoir tournern sur le cadre de base (6) et appuie en glissant, par une de ses extrémités, sur la face inférieure de l'étagement (4) susceptible de tourner et est pressé par son autre extrémité au moyen d'un ressort (12), monté sur le cadre support (7), contre la face intérieure de l'étagement (4) susceptible de tourner.

7. Bâti selon la revendication 6, caractérisé en ce que l'élément de blocage (9) présente un décrochement, appuyant sur une pièce d'appendice (8) correspondante située sur le cadre support (7) lorsque les pieds support (2) sont levés.

8. Bâti selon la revendication 1, caractérisé en ce que l'élément de soulèvement est constitué d'un levier à pédale (10) qui est relié aux bras pivotants (5) disposé à proximité de l'étagement (4) pouvant tourner et fait saillie par rapport à l'étagement (4) pouvant tourner lorsqu'on observe en vue de dessus.

9. Bâti selon la revendication 8, caractérisé en ce que le levier à pédale (10) est constitué d'un tube en forme de U soudé par ses branches aux bras pivotants (5) afférents.

10. Bâti selon la revendication 1, caractérisé en ce que la première position de l'étagement (4) susceptible de tourner est définie par le fait qu'un plan, parallèle à la surface de pose de l'étagement, est tourné d'un angle prédétermién par rapport à un plan horizontal.

11. Bâti selon la revendication 1, caractérisé en ce que la deuxième position de l'étagement (4) susceptible de tourner est défini par le fait qu'un plan, parallèle à la surface de pose de l'étagement pouvant tourner, est orienté horizontalement.

12. Bâti selon la revendication 1, caractérisé en ce que, lorsque l'étagement (4) susceptible de tourner prend la première position, l'élément de soulèvment (10) prend une position inférieure et, dans le cas où l'étagement susceptible de tourner prend la deuxième position, l'élément de soulèvement (10) prend une position supérieure.

13. Bâti selon l'une des revendications précédentes, caractérisé en ce que l'angle entre la première et la deuxième position de l'étagement (4) susceptible de tourner est compris dans la plage allant de 1° à 20°.

14. Bâti selon la revendication 1, caractérisé en ce que l'angle fait entre la première et la deuxième position de l'étagement (4) susceptible de tourner est compris dans la plage allant de 1° à 5°.

15. Bâti selon l'une des revendications précédentes, caractérisé en ce que, dans la première position de l'étagement (4) susceptible de tourner, les bras pivotants (5) sont inclinés par rapport à la verticale, d'un angle compris dans la plage allant de 5 à 20 degrès.

16. Bâti selon la revendication 1 ou 6, caractérisé en ce que le mécanisme d'actionnement est disposé au centre de l'étagement (4) susceptible de tourner.

17. Bâti selon la revendication 1, caractérisé en ce qu'un étrier à pédale (17) est monté de façon à pouvoir tourner sur le cadre support (7) et glisse à l'aide de galets de glissement sur la face inférieure du cadre de base (6).

18. Bâti selon la revendication 17, caractérisé en ce que l'étrier à pédale (17) est constitué d'un tube en forme de U, dont les extrémités sont pliés vers le haut et qui glisse sur le cadre de base (6).

19. Bâti selon la revendication 1 ou 3, caractérisé en ce qu'un bloc palier (18) est fixé au cadre de base (6) et un élément de blocage (19), monté de façon à pouvoir tourner sur celui-ci, est maintenu de façon pressée au moyen d'un ressort (12) contre l'étagement (4) susceptible de tourner, l'élément de blocage (19) étant constitué d'une tôle plusieurs fois pliée, appuyant avec glissement, par son extrémité supérieure, contre la face inférieure de l'étagement (4) susceptible de tourner.

20. Bâti selon la revendication 19, caractérisé en ce que, dans la première position de l'étagement (4) susceptible de tourner, le cadre support (7) appuie sur une surface d'appui inférieure de l'élément de blocage (19) et, dans la deuxième position, est situé dans une deuxième surface d'appui, disposée au-dessus, de l'éléemnt de blocage (19).

21. Bâti selon la revendicaton 1 ou 2, caractérisé en ce que l'étagement (4) susceptible de se déplacer est déplaçable d'une première position à une deuxième position.

22. Echelle pour échauffadage et/ou plate-forme de travail, comportant une pluralité d'étagements disposés les uns au-dessus des autres, et une plate-forme supérieure, comprenant un bâti déplaçable, selon l'une des revendications 1 à 21.
